# EUROPÄISCHE PATENTSCHRIFT

(11) **EP 4 389 951 B1**
(45) Veröffentlichungstag und Bekanntmachung des Hinweises auf die Patenterteilung: **10.09.2025**
(21) Anmeldenummer: 22215342.1
(22) Anmeldetag: 21.12.2022
(51) Int. Cl.: D04B 35/06

(54) **SCHIEBERNADEL FÜR MASCHENBILDENDE TEXTILMASCHINEN, MASCHENBILDENDE TEXTILMASCHINE UND VERFAHREN ZUR MASCHENBILDUNG**
COMPOUND NEEDLE FOR KNITTING TEXTILE MACHINES, KNITTING TEXTILE MACHINE AND METHOD FOR KNIT STITCH FORMATION
AIGUILLE À COULISSE POUR MACHINES TEXTILES FORMANT DES MAILLES, MACHINE TEXTILE FORMANT DES MAILLES ET PROCÉDÉ DE FORMATION DE MAILLES

(43) Veröffentlichungstag der Anmeldung: 26.06.2024
(73) Patentinhaber: Groz-Beckert KG, 72458 Albstadt (DE)
(72) Erfinder: STINGEL, Uwe, 72469 Meßstetten (DE); SAUTER, Jörg, 72458 Albstadt (DE); RAIBER, Benedikt, 72469 Meßstetten (DE)

(56) Entgegenhaltungen:
- GB-A- 512 850
- US-A- 3 229 485
- US-A- 4 109 490

## Beschreibung

Schiebernadeln für maschenbildende Textilmaschinen sind dem Fachmann auf dem Gebiet der Textiltechnik seit vielen Jahren bestens bekannt. Maschenbildende Textilmaschinen, in denen Schiebernadeln eingesetzt werden, sind zum Beispiel Rundstrickmaschinen, Flachstrickmaschinen oder Kettenwirkmaschinen. Schiebernadeln umfassen im Wesentlichen zwei Einzelteile, einen Schieber und einen Nadelkörper, die sich beide vorwiegend in einer Längsrichtung erstrecken. Der Schieber ist relativ zu dem Nadelkörper verschiebbar angeordnet. Am vorderen Ende des Nadelkörpers ist ein Haken mit einem nach oben offenen Hakeninnenraum angeordnet. Durch eine geeignete Relativbewegung des Schiebers kann dieser Hakeninnenraum je nach Stellung des Schiebers relativ zum Nadelkörper geöffnet und geschlossen werden. Schiebernadeln unterscheiden sich von anderen Nadeln für maschenbildende Textilmaschinen daher hauptsächlich durch die Art, wie der Hakeninnenraum ihres Hakens geschlossen wird. Im Betrieb von maschenbildenden Textilmaschinen werden mit Hilfe von Schiebernadeln Maschen gebildet. Hierzu wird zunächst ein Garn in den Hakeninnenraum eingelegt und durch eine Einzugsbewegung der Schiebernadel eine Halbmasche ausgeformt. Während einer anschließenden Austriebsbewegung der Schiebernadel wird der Schieber dann derart relativ zum Nadelkörper verschoben, dass der Hakeninnenraum geöffnet wird und die Halbmasche am Schaft der Schiebernadel entlang aus dem Hakeninnenraum heraus gleitet. In den offenen Hakeninnenraum wird dann erneut ein Garn eingelegt. Bei der anschließenden Einzugsbewegung wird der Schieber derart relativ zum Nadelkörper verschoben, dass der Hakeninnenraum verschlossen wird und die zuvor gebildete Halbmasche auf dem Schieber über den Haken hinweg von der Schiebernadel abgeworfen wird. Das im Hakeninnenraum befindliche Garn wird dabei durch die vorherige Halbmasche hindurchgezogen und somit zu einer neuen Halbmasche geformt. Die vorherige Halbmasche wird dabei zu einer Masche. Eine Halbmasche und eine Masche unterscheiden sich durch die Anzahl ihrer Bindungsstellen, wobei die Bindungsstellen jene Stellen sind, an denen eine (Halb-)masche die ihr vorhergehenden und/oder nachfolgenden (Halb-)maschen berührt. Eine Halbmasche steht an zwei Stellen nur mit einer vorhergehenden Masche in Kontakt und hat daher zwei Bindungsstellen an den Maschenfüßen. Eine Masche steht hingegen an jeweils zwei Stellen mit einer vorhergehenden und einer nachfolgenden (Halb-)masche in Kontakt. Eine Masche hat daher vier Bindungsstellen. Eine ausführlichere Beschreibung von Maschen, Halbmaschen und weiteren Bindungselementen der Strickerei ist in "Rundstricken: Theorie und Praxis der Maschentechnik", Iyer; Mammel; Schäch (ISBN: 3-87525-132-6) in Kapitel 01.1.4 zu finden, wobei Halbmaschen hier als Maschenschleifen bezeichnet werden.

Die EP131709A1 zeigt eine typische Schiebernadel für maschenbildende Textilmaschinen, die einen Nadelschaft aufweist, in dem eine in Höhenrichtung nach oben geöffnete U-förmige Nut ausgebildet ist. Die Nut ist seitlich durch zwei Schaftwände und nach unten durch einen Nutgrund begrenzt. In der Nut ist ein Schieber in Längsrichtung verschiebbar aufgenommen, wobei der Schieber auf dem Nutgrund gleiten kann. An der Oberseite ist die Nut durch einen Führungssteg zumindest teilweise verschlossen. Es ist bekannt, dass während des Strickbetriebs Flusen und Schmutzpartikel in die Nut einer Schiebernadel eindringen können, was zu einem erhöhten Leistungsbedarf der Strickmaschine und einem erhöhten Verschleiß der Schiebernadel führt. Um die Abführung von Flusen zu gewährleisten, weist die Nut daher in ihrer Bodenfläche oder einer der Schaftwangen eine zusätzliche Öffnung auf. Die zusätzliche Öffnung schwächt jedoch die Stabilität der Nadel. Den zunehmenden Anforderungen aufgrund zwischenzeitlich gestiegener Strickgeschwindigkeiten werden derartige Schiebernadeln daher nicht gerecht. Mit einer solchen Schiebernadel können Flusen und Schmutz aus der Nut zwar wieder abgeführt werden, aber die Menge an Flusen und Schmutzpartikel, die zunächst in die Nut eindringt, kann nicht reduziert werden.

Die US3229485A zeigt eine Schiebernadel für maschenbildende Textilmaschinen mit einem Nadelkörper, einem Haken, einer Nut und einem Schieber mit Arbeitsbereich. Die Schiebernadel soll gegenüber bekannten Zungennadeln ("latch needles") eine verlängerte Lebensdauer haben und bei höheren Maschinengeschwindigkeiten einsetzbar sein. Flusen und Schmutz können bei dieser Schiebernadel in die Nut eindringen und erhöhen so den Leistungsbedarf der Schiebernadel im Strickbetrieb.

Die GB512850A zeigt eine Schiebernadel für eine Strickmaschine mit einer Nut und einem Schieber, der die Hakenspitze öffnet und schließt, was ein präziseres und effizienteres Stricken ermöglichen soll. Die Nut weist Seitenwände auf, die zusammen mit einem in Höhenrichtung nach oben geschlossenen Nutgrund einen U-förmigen Querschnitt bilden. Das soll für eine verbesserte Stabilität und Kontrolle während des Strickprozesses sorgen, was zu qualitativ hochwertigeren Strickwaren führt. Die Verwendung dieses Die Geschwindigkeit und Genauigkeit der Strickmaschine sollen dadurch verbessert werden. Auch bei einer Schiebernadel in dieser Ausführungsform gelangen im Strickbetrieb Schmutz und Flusen in großen Mengen in die Nut und erhöhen so den Leistungsbedarf von Textilmaschinen mit einer solchen Schiebernadel.

Die US4109490A zeigt eine Schiebernadel für den Einsatz in Strickmaschinen, insbesondere Rund- und Flachstrickmaschinen. Wie übliche Schiebernadeln, umfasst sie einen Nadelkörper und einen Schieber, der in einer Nut im Nadelkörper gleiten kann. Die Schiebernadel umfasst Nasen und Anschläge, die die Bewegung der Schiebernadel kontrollieren und ein präzises Öffnen und Schließen des Hakens gewährleisten, was zu einem genaueren und effizienteren Stricken führt. Auch bei einer solchen Schiebernadel können im Strickbetrieb große Mengen Flusen und Schmutz in die Nut der Schiebernadel gelangen und so den Leistungsbedarf erhöhen.

Ausgehend vom Stand der Technik ist es daher die Aufgabe der Erfindung eine Schiebernadel für schnelllaufende maschenbildende Textilmaschinen anzugeben, die einfach herzustellen ist, eine große Stabilität aufweist und bei der während des Strickbetriebs weniger Flusen und Schmutzpartikel in die Nut der Schiebernadel eindringen.

Die Aufgabe wird gelöst durch eine Schiebernadel mit den Merkmalen des Anspruches 1. Eine erfindungsgemäße Schiebernadel umfasst einen Nadelkörper mit einem Nadelschaft, der sich vorwiegend in einer Längsrichtung erstreckt. Der Nadelschaft kann einen im Wesentlichen rechteckigen Querschnitt mit vorzugsweise verrundeten Kanten aufweisen. Der Nadelschaft kann aber auch einen im Wesentlichen ovalen oder runden Querschnitt aufweisen. Am vorderen Ende des Nadelkörpers schließt sich ein Haken an den Nadelschaft an, wobei der Haken einen in einer Höhenrichtung senkrecht zur Längsrichtung nach oben offenen Hakeninnenraum umschließt. Der Nadelschaft umfasst eine Nut, die eine längliche Vertiefung im Nadelschaft ist, die eine in Höhenrichtung nach oben gerichtete Öffnung aufweist und in Höhenrichtung nach unten durch einen Nutgrund begrenzt ist. In einer Ebene, die von der Höhenrichtung und einer Breitenrichtung aufgespannt wird, kann die Nut einen U-förmigen Querschnitt aufweisen. Die Breitenrichtung verläuft senkrecht zur Längsrichtung und senkrecht zur Höhenrichtung. Ein Schieber der Schiebernadel ist auf dem Nutgrund aufliegend derart in Längsrichtung verschiebbar in der Nut geführt, dass er mit seinem in Längsrichtung vorderen Ende den Hakeninnraum in Höhenrichtung verschließen und öffnen kann. Der Schieber wird in Höhenrichtung auf dem Nutgrund abgestützt. Oft ist es vorteilhaft, wenn der Schieber in Höhenrichtung nur auf dem Nutgrund aufliegt beziehungsweise abgestützt ist. In jedem Fall weist der Schieber einen Arbeitsbereich auf, der den Schieber zumindest teilweise in der Höhenrichtung nach oben abgrenzt und der den Transport und Abwurf einer Halbmasche im Strickbetrieb ermöglicht. Unter dem Transport einer Halbmasche ist zum Beispiel das Entlanggleiten einer Halbmasche in Längsrichtung der Schiebernadel zu verstehen. Unter dem Abwurf einer Halbmasche versteht der Fachmann auf dem Gebiet der Textiltechnik das Hinweggleiten einer Halbmasche über den geschlossenen Hakeninnenraum hinweg und von der Schiebernadel herunter, so dass die Halbmasche keinen Kontakt mehr zur Schiebernadel hat. Eine abgeworfene Halbmasche beziehungsweise Masche umschlingt die Schiebernadel nicht. Der Arbeitsbereich ist der Bereich des Schiebers, der im Strickbetrieb direkten Kontakt zur Halbmasche hat. Der Arbeitsbereich des Schiebers umfasst damit unter anderem den Teil des Schiebers, mit dem der Hakeninnenraum verschließbar ist. Damit weniger Flusen und Schmutz in die Nut eindringen können, ist der Schieber derart in der Nut geführt, dass mit einer Halbmasche im Strickbetrieb eine Kraft auf den Arbeitsbereich des Schiebers ausübbar ist, die in Höhenrichtung nach unten gerichtet ist und zu einer Verstärkung der Andruckkraft des Schiebers auf dem Nutgrund führt. Die Kraft ist vorzugsweise durch direkten Kontakt der Halbmasche mit dem Arbeitsbereich des Schiebers ausübbar. Dadurch wird der Schieber sicher auf dem Nutgrund geführt und es wird die Bildung eines Spalts zwischen Schieber und Nutgrund verhindert, in den große Mengen an Flusen und Schmutz eindringen und verbleiben könnten. Die Kraft ist vorzugsweise im Bereich der Längserstreckung der Nut auf den Schieber ausübbar. Die Wirkrichtung der Kraft hat dann einen Schnittpunkt mit dem Nutgrund. Dadurch kann die Andruckkraft sehr effizient verstärkt werden. Eine Verstärkung der Andruckkraft des Schiebers auf den Nutgrund wird hingegen nicht erzielt, wenn die Kraft nur im Bereich der Längserstreckung des Hakeninnenraums auf den Schieber ausübbar ist. In diesem Fall würde höchstens ein Verkippen des Schiebers um eine in Breitenrichtung liegende Achse bewirkt werden. Die Andruckkraft des Schiebers auf den Nutgrund würde dadurch sogar reduziert werden. Die Kraft ist vorzugsweise bei geöffnetem Hakeninnenraum auf den Schieber ausübbar, wenn die Halbmasche im Strickbetrieb am Nadelschaft entlanggleitet. Bei geöffnetem Hakeninnenraum ist der Schieber relativ zum Nadelkörper maximal weit in Längsrichtung von dem Haken wegweisend verschoben. Auch in dieser Position ist mit einer Halbmasche eine Kraft auf den Schieber ausübbar. Dadurch kann auch bei geöffnetem Hakeninnenraum das Eindringen von Flusen und Schmutz in die Nut verhindert werden. Üblicherweise weist der Schieber im Arbeitsbereich keine Vorsprünge oder Erhebungen auf, die das Entlanggleiten einer Halbmasche behindern oder eine Aufweitung einer Halbmasche bewirken. Üblicherweise weist der Schieber im Arbeitsbereich ferner keine Vorsprünge oder Erhebungen auf, über die eine in Längsrichtung wirkende Steuerkraft, mit der die Längsbewegung des Schiebers steuerbar ist, auf den Schieber ausübbar ist. Maschenbildende Textilmaschinen weisen üblicherweise einen Nadelkanal auf, der in Breitenrichtung durch Nutwände begrenzt ist. Der Nadelkörper und der Schieber der Schiebernadel können vorteilhafterweise gemeinsam in dem Nadelkanal einer maschenbildenden Textilmaschine in Längsrichtung verschiebbar geführt sein, wobei der Nadelkörper und der Schieber auch relativ zueinander in Längsrichtung verschiebbar sind. Erfindungsgemäße Schiebernadeln können derart betrieben werden, dass in ihrem Hakeninnenraum mit einem Garn eine Halbmasche gebildet wird. Das Garn wird hierzu üblicherweise in den Hakeninnenraum eingelegt, wenn dieser geöffnet ist. Die gebildete Halbmasche gleitet in Längsrichtung von dem Haken wegweisend den Nadelschaft entlang aus dem Hakeninnenraum heraus. Beim Betrieb in einer maschenbildenden Textilmaschine macht die Schiebernadel dabei vorzugsweise eine Austriebsbewegung - der Haken der Schiebernadel bewegt sich dabei in Längsrichtung aus dem Nadelkanal heraus. Mit der Halbmasche, die zuvor aus dem Hakeninnenraum heraus geglitten ist, wird anschließend eine Kraft auf den Arbeitsbereich des Schiebers ausgeübt, die in Höhenrichtung nach unten gerichtet ist und die Andruckkraft des Schiebers auf dem Nutgrund verstärkt. Durch die erhöhte Andruckkraft wird der Schieber besonders fest auf dem Nutgrund geführt. Während des Betriebs kann sich dadurch kein Spalt zwischen dem Schieber und dem Nutgrund bilden. Der Eintrag von Flusen, Staub und Schmutz in die Nut einer maschenbildenden Textilmaschine kann so besonders effektiv reduziert werden. Außerdem wird die Erzeugung eines besonders gleichmäßigen Maschenbildes erzielt.

Nach der Erfindung weist der Nadelkörper zwei Schaftwände auf, die die Nut über ihre gesamte Erstreckungslänge in Längsrichtung in der Breitenrichtung, die senkrecht zur Längsrichtung und senkrecht zur Höhenrichtung verläuft, zumindest einseitig, vorzugsweise jedoch beidseitig, begrenzen. Die Schaftwände ermöglichen es, den Schieber in Breitenrichtung fest zu positionieren. Der Schieber ist also in Breitenrichtung relativ zum Nadelkörper nicht verschiebbar. Im Falle einer Nut mit einem U-förmigen Querschnitt sind die Schaftwände zwei parallele Schenkel der U-Form, die an ihren Enden durch den Nutgrund miteinander verbunden sind, wobei die Schnittkante des Nutgrunds zumindest teilweise senkrecht zur Schnittkante der Schaftwände verläuft.

Erfindungsgemäß weisen die zumindest zwei Schaftwände der Schiebernadel eine Ausnehmung auf und der Arbeitsbereich des Schiebers überragt die Ausnehmung in Höhenrichtung oder schließt in Höhenrichtung bündig mit der Ausnehmung ab. Vorzugsweise überragt der Arbeitsbereich die Ausnehmung oder schließt bündig mit ihr ab, wenn der Schieber in einer Stellung ist, in der der Hakeninnenraum geöffnet ist. Der Schieber ist dann in einem eingezogenen Zustand. Dabei ist der Schieber relativ zum Nadelkörper in Längsrichtung von dem Haken wegweisend maximal verschoben. Auf einen die Ausnehmung überragenden oder mit der Ausnehmung bündig abschließenden Schieber kann mit einer Halbmasche eine besonders große Kraft ausgeübt werden, wenn die Halbmasche im Bereich der Ausnehmung am Schaft entlang gleitet. Der Eintrag von Flusen, Staub und Schmutz in die Nut einer maschenbildenden Textilmaschine kann so noch stärker reduziert werden. Besonders bevorzugt ist es, wenn der Arbeitsbereich des Schiebers die Ausnehmung in Höhenrichtung überragt. Dadurch kann der Betrag der Kraft, die von einer Halbmasche auf den Schieber ausübbar ist, erhöht werden. Die zuvor beschriebenen Vorteile werden dadurch verstärkt.

Um während des Betriebs der Schiebernadel in einer maschenbildenden Textilmaschine Beschädigungen am Garn zu vermeiden, können die zumindest zwei Schaftwände der Schiebernadel zumindest eine Erhebung aufweisen. Die Erhebung überragt den Arbeitsbereich des Schiebers in Höhenrichtung. Der Arbeitsbereich des Schiebers überragt die Ausnehmung vorzugsweise zumindest dann, wenn der Schieber in einem eingezogenen Zustand ist. Sofern die Schaftwände auch eine Ausnehmung aufweisen, ist die Erhebung in Längsrichtung zwischen der Ausnehmung und dem Haken angeordnet.

Die Schiebernadel kann einen Führungssteg aufweisen, der mit zumindest einer der Schaftwände verbunden ist und die Öffnung der Nut in Höhenrichtung zumindest teilweise verschließt. Wenn die Schaftwände der Schiebernadel eine Ausnehmung aufweisen, schließt sich der Führungssteg vorteilhafterweise in Längsrichtung von dem Haken wegweisend an die Ausnehmung an. Der Führungssteg ist vorzugsweise ein integraler Bestandteil des Nadelkörpers. Besonders vorteilhaft ist es, wenn der Führungssteg ein in Breitenrichtung gebogener Teil zumindest einer der Schaftwände ist. Der Führungssteg erhöht die Stabilität und insbesondere die Steifigkeit der Schiebernadel. Schiebernadeln mit einem solchen Führungssteg eignen sich insbesondere für schnell laufende maschenbildende Textilmaschinen.

Die mit einer Schiebernadel gebildeten Halbmaschen werden üblicherweise aufgeweitet beziehungsweise gedehnt, wenn sie aus dem Hakeninnenraum heraus auf den Nadelschaft gleiten. Um eine besonders gleichmäßige Maschenware zu erhalten, kann die Schiebernadel derart gestaltet sein, dass die Aufweitung möglichst klein ist. Hierzu kann eine Nadelbrust, die den Nadelkörper in Höhenrichtung nach oben begrenzt und die sich an den Haken anschließt, in Längsrichtung von dem Haken wegweisend einen schräg ansteigenden Verlauf aufweisen. Durch den schräg ansteigenden Verlauf wird die Masche zunächst kontinuierlich gedehnt, wenn sie auf der Nadelbrust entlanggleitet. Ein zu schnelles bzw. abruptes Dehnen der Halbmasche wird so vermieden. Um einer zu großen Dehnung der Halbmasche entgegenzuwirken kann die Schiebernadel zusätzlich mit einer Kehle ausgebildet sein. Die Kehle ist eine Vertiefung im Nadelrücken und überlappt mit dem Arbeitsbereich des Schiebers in Längsrichtung. Unter dem Nadelrücken versteht der Fachmann üblicherweise jene Fläche der Schiebernadel, die den Nadelkörper in Höhenrichtung nach unten begrenzt. Üblicherweise ist der Nadelrücken dazu geeignet auf dem Boden des Nadelkanals einer maschenbildenden Textilmaschine aufzuliegen. Um die Führung der Schiebernadel in einem Nadelkanal zu verbessern, kann die Kehle so angeordnet sein, dass sie sich in Längsrichtung nur im Arbeitsbereich des Schiebers erstreckt - also in Längsrichtung vollständig mit dem Arbeitsbereich überlappt. Die Aufweitung der Halbmasche beeinflusst auch der Betrag der Kraft, die von der Halbmasche in Höhenrichtung nach unten gerichtet auf den Schieber ausübbar ist. Es hat sich gezeigt, dass durch eine Reduzierung der Aufweitung der Halbmasche auch die Reibung zwischen Schieber und Nadelkörper reduziert werden kann. Die Schiebernadel hat dann im Betrieb einen geringeren Leistungsbedarf und ermöglicht die Einsparung von Energie.

Schiebernadeln werden üblicherweise durch Eingriff in ein Schlossteil einer maschenbildenden Textilmaschine angetrieben. Die Schlossteile weisen hierzu zumindest eine nutartige Vertiefung entlang einer Schlosskurve auf. Antriebsfüße der Schiebernadel ragen in diese nutartigen Vertiefungen hinein und werden im Strickbetrieb entsprechend des Verlaufs der Schlosskurve zu ihrer Längsbewegung angetrieben. Vorzugsweise weist der Nadelkörper hierzu an seinem vom Haken wegweisenden hinteren Ende des Nadelschaftes einen Nadelantriebsfuß auf, der die umliegenden Bereiche des Nadelschaftes in Höhenrichtung überragt, und dazu geeignet ist, in die zumindest eine nutartige Vertiefung eines Schlossteils einzugreifen. Der Nadelkörper kann auch mehr als einen Nadelantriebsfuß aufweisen. Vorzugsweise weist der Schieber der Schiebernadel an seinem vom Arbeitsbereich wegweisenden hinteren Ende einen Schieberantriebsfuß auf, der die umliegenden Bereiche des Schiebers in Höhenrichtung überragt, und ebenfalls dazu geeignet ist, in eine nutartige Vertiefung eines Schlossteils einzugreifen. Der Schieber kann auch mehr als einen Schieberantriebsfuß aufweisen. Der Schieberantriebsfuß und der Nadelantriebsfuß greifen üblicherweise in unterschiedliche nutartige Vertiefungen des Schloßteils ein. Der Nadelantriebsfuß und der Schieberantriebsfuß sind dazu geeignet, Antriebskräfte einer maschenbildenden Textilmaschine zum Antrieb der Schiebernadel aufzunehmen. Die Antriebskräfte werden vorteilhafterweise von einem Schlossteil einer maschenbildenden Textilmaschine bereitgestellt und auf die Antriebsfüße übertragen.

Schiebernadeln sind üblicherweise dazu geeignet, in einem nutartigen Nadelkanal einer maschenbildenden Textilmaschine geführt zu werden. Um eine erfindungsgemäße Schiebernadel besonders stabil in einem Nadelkanal zu führen, ist es vorteilhaft, wenn sich sowohl der Nadelkörper als auch der Schieber zumindest auf Abschnitten ihrer Längserstreckung in Breitenrichtung an den Wänden des Nadelkanals abstützen können. Hierzu kann der Schieber einen sich in Längsrichtung an seinen Arbeitsbereich anschließenden Schieberschaft aufweisen, der in Breitenrichtung die gleiche Breite aufweist wie der Nadelschaft. Damit der Schieber in diesem Fall in der U-förmigen Nut des Nadelkörpers zwischen den zwei Schaftwänden in Längsrichtung verschiebbar geführt werden kann, ist der Arbeitsbereich des Schiebers in Breitenrichtung derart gegenüber der Breite des Schieberschafts verjüngt, dass er in die Nut des Nadelkörpers einsetzbar ist. Der Schieberschaft ist also gegenüber dem Arbeitsbereich des Schiebers verbreitert. Durch den verbreiterten Schieberschaft wird auch die Stabilität des Schiebers erhöht. Derartige Schiebernadeln sind daher besonders vorteilhaft für den Einsatz in schnelllaufenden maschenbildenden Textilmaschinen. Üblicherweise weist der Arbeitsbereich des Schiebers dann eine Breite auf, die maximal so groß ist wie die Breite der Nut bzw. der Abstand zwischen den Schaftwänden in Breitenrichtung.

Wenn eine erfindungsgemäße Schiebernadel in eine maschenbildende Textilmaschine eingesetzt wird, greift die Schiebernadel vorteilhafterweise in eine weitere nutartige Vertiefung eines Schloßteils ein, wobei das Schloßteil dazu geeignet ist, eine in Längsrichtung wirkende Antriebskraft auf den Schieber zu übertragen. Vorteilhafterweise kann die Schiebernadel in Breitenrichtung relativ zum Schloßteil bewegt werden. Die Schiebernadel gleitet dabei in der nutartigen Vertiefung entlang und wird in Abhängigkeit des Verlaufs der nutartigen Vertiefung in Längsrichtung bewegt. Auf diese Weise kann mit dem Schloßteil die Bewegung der Schiebernadel gesteuert werden. Vorzugsweise greift zumindest der Schieber in eine nutartige Vertiefung des Schloßteils ein. Über das Schloßteil kann dann die Bewegung des Schiebers gesteuert werden. Weitere Vorteile ergeben sich, wenn auch der Nadelkörper in eine nutartige Vertiefung des Schloßteils eingreift. Über das Schloßteil kann dann auch die Bewegung des Nadelkörpers gesteuert werden. Besonders vorteilhaft ist es, wenn der Schieber und der Nadelkörper in unterschiedliche nutartige Vertiefungen des Schloßteils eingreifen. Die Bewegung des Schiebers und die Bewegung des Nadelkörpers können dann unabhängig voneinander gesteuert werden, so dass sie sich relativ zueinander bewegen können.

Insbesondere wenn der Schieber in einem eingezogenen Zustand ist, bei dem der Hakeninnraum in Höhenrichtung vollständig geöffnet ist, können Flusen und Schmutz in die Nut der Schiebernadel eindringen. Es ist daher besonders vorteilhaft, wenn die Halbmasche eine Kraft auf den Arbeitsbereich ausübt, während der Hakeninnenraum in Höhenrichtung vollständig geöffnet ist. Die Menge an Schmutz und Flusen, die in die Nut eindringt, kann so besonders stark reduziert werden.

Weitere Vorteile ergeben sich, wenn das Garn erneut in den Hakeninnenraum eingelegt wird, während die zuvor gebildete Halbmasche die Kraft auf den Arbeitsbereich ausübt. Dadurch kann das Eindringen von Flusen in den Nadelkanal vor allem während des Einlegen des Garns besonders effektiv vermieden werden. Wenn die Schiebernadel anschließend eingezogen wird, kann mit dem Garn im Hakeninnenraum eine weitere Halbmasche gebildet werden, während die zuvor gebildete Halbmasche zur Masche wird. Durch Wiederholung dieser Vorgehensweise kann eine Masche nach der anderen gebildet werden. Vorteilhafterweise wird das Garn in den Hakeninnenraum eingelegt, während der Hakeninnenraum in Höhenrichtung vollständig geöffnet ist und die zuvor gebildete Halbmasche zeitgleich die Kraft auf den Arbeitsbereich ausübt.
- Fig. 1: Figur 1 zeigt eine Schiebernadel 1.
- Fig. 2: Figur 2 zeigt die Schiebernadel 1 in einer maschenbildenden Textilmaschine 27, wobei verschiedene Positionen 30, 31, 32 dargestellt sind, die die Schiebernadel 1 während des Betriebs einnimmt.
- Fig. 3: Figur 3 zeigt eine vergrößerte Ansicht des vorderen Endes der Schiebernadel 1 aus Fig. 1.
- Fig. 4: Figur 4 zeigt den Schnitt A-A aus Fig. 3.
- Fig. 5: Figur 5 zeigt den Schnitt B-B aus Fig. 3.
- Fig. 6: Figur 6 zeigt den Schnitt C-C aus Fig. 3.
- Fig. 7: Figur 7 zeigt den Schnitt D-D aus Fig. 3.
- Fig. 8: Figur 8 zeigt eine alternative Ausführungsform der Schiebernadel 1 in einer vergrößerten Ansicht wie in Fig. 3.
- Fig. 9: Figur 9 zeigt den Schnitt E-E aus Fig. 8.

Die Figur 1 zeigt eine Schiebernadel 1 mit einem Nadelkörper 2 und einem Schieber 10. Der Nadelkörper 2 weist einen Nadelschaft 3 auf, dessen Haupterstreckungsrichtung in einer Längsrichtung z liegt. An seinem in Längsrichtung z vorderen Ende weist der Nadelkörper 2 einen Haken 4 auf, der einen Hakeninnenraum 5 umschließt. Der Haken 4 ist dazu geeignet, im Strickbetrieb mit einem Garn Halbmaschen 12 zu bilden. Mit der Halbmasche 12 kann eine in Höhenrichtung y nach unten gerichtete Kraft 13 auf den Schieber 10 ausgeübt werden. Der Hakeninnenraum 5 ist in Höhenrichtung y nach oben offen. Der Schieber 10 ist jedoch derart in Längsrichtung z verschiebbar in einer Nut 6 (siehe Fig. 4-6) des Nadelkörpers 2 geführt, dass er in Abhängigkeit seiner Relativposition zum Nadelkörper 2 den Hakeninnenraum 5 öffnen und schließen kann. Um die Relativposition zwischen Schieber 10 und Nadelkörper 2 zu steuern, umfassen sowohl der Schieber 10 als auch der Nadelkörper 2 jeweils einen Antriebsfuß, wobei der Antriebsfuß des Schiebers 10 als Schieberantriebsfuß 21 und der Antriebsfuß des Nadelkörpers 2 als Nadelantriebsfuß 20 bezeichnet sind. Über die Antriebsfüße kann jeweils eine in Längsrichtung z wirkende Antriebskraft auf den Nadelkörper 2 und den Schieber 10 ausgeübt werden, um die Bewegungen des Nadelkörpers 2 und des Schiebers 10 unabhängig voneinander zu steuern.

In Fig. 2 sind drei Positionen 30, 31, 32 der Schiebernadel 1 dargestellt, die beim Einsatz in einer maschenbildenden Maschine während des Betriebs der Schiebernadel 1 typischerweise auftreten. Zur Vereinfachung der Abbildung wird auf die Darstellung üblicher aus dem Stand der Technik bekannter Maschinenelemente, wie zum Beispiel Platinen, verzichtet. Solche Elemente können dennoch und insbesondere zum Niederhalten und Abschlagen von Maschen vorteilhaft in maschenbildenden Maschinen mit der erfindungsgemäßen Schiebernadel 1 kombiniert werden. Im Betrieb durchläuft die erfindungsgemäße Schiebernadel 1 die in der Fig. 2 dargestellten Positionen 30, 31, 32 in der Reihenfolge von links nach rechts, um Maschen zu bilden. Die Reihenfolge ist symbolisch durch Pfeile 28 zwischen den einzelnen Positionen 30, 31, 32 dargestellt. Da in allen Positionen die gleiche Schiebernadel 1 dargestellt ist, wurden zur besseren Übersichtlichkeit nicht alle Bestandteile der Schiebernadel 1 in jeder dargestellten Position mit Bezugszeichen versehen. Die Funktionsweise der Schiebernadel 1 und ein Verfahren zur Maschenbildung mit der Schiebernadel 1 wird nachfolgend ausgehend von einer Austriebsposition 30 beschrieben, in der die Schiebernadel 1 in Längsrichtung z maximal weit aus dem Nadelkanal 23 hervorsteht. Das heißt, der in Längsrichtung z verlaufende Abstand zwischen dem Haken 4 und dem Nadelkanal 23 ist in dieser Position am größten. In der Austriebsposition 30 befindet sich eine zuvor mit der Schiebernadel 1 gebildete Halbmasche 12 außerhalb des Hakeninnenraums 5 auf dem Nadelschaft 3 beziehungsweise sie umschlingt den Nadelschaft 3. Die Halbmasche 12 steht im Bereich des Arbeitsbereichs 11 des Schiebers 10 in Kontakt mit dem Schieber 10. Der Schieber 10 ist teilweise von der Schaftwand 9 verdeckt. Seine verdeckten Kanten sind daher zur Verdeutlichung in gestrichelten Linien dargestellt. An der Kontaktstelle mit dem Schieber 10 übt die Halbmasche 12 eine in Höhenrichtung y nach unten gerichtete Kraft 13 auf den Schieber 10 aus. Der Schieber 10 wird durch diese Kraft 13 verstärkt in die Nut 6 (siehe Fig. 4-6) des Nadelkörpers 3 hineingedrückt. In der Austriebsposition 30 ist der Hakeninnenraum 5 geöffnet und ein Garn 24 wird in den Hakeninnenraum 5 eingelegt. Ausgehend von der Austriebsposition 30 macht die Schiebernadel 1 in Längsrichtung z eine Einzugsbewegung 29, durch die die Schiebernadel 1 weiter in den Nadelkanal 23 eingezogen wird. Während dieser Einzugsbewegung 29 wird der Schieber 10 derart relativ zum Nadelkörper 2 bewegt, dass der Schieber 10 mit seinem in Längsrichtung z vorderen Ende den Hakeninnenraum 5 verschließt. Die Halbmasche 12 gleitet dann während der Einzugsbewegung 29 den Nadelschaft 3 und den Schieber 10 entlang über den geschlossenen Hakeninnenraum 5 hinweg und von der Schiebernadel 1 herunter, was mit der in Fig. 2 dargestellten Zwischenposition 31 verdeutlicht wird. Das Heruntergleiten der Halbmasche 12 von der Schiebernadel 1 bezeichnet der Fachmann auch als Abwurf, weil die betreffende Halbmasche 12 danach keinen direkten Kontakt mehr zur Schiebernadel 1 hat. Mit dem zuvor in den Hakeninnenraum 5 eingelegten Garn 24 wird dabei eine Schleife durch die Halbmasche 12 gezogen und auf diese Weise eine neue Halbmasche 12' gebildet. Die zuvor gebildete Halbmasche 12 wird so zur Masche 26. Die neue Halbmasche 12' und die Masche 26 sind in der Darstellung der Einzugsposition 32 eingezeichnet. In der Einzugsposition 32 ist die Schiebernadel 1 am weitesten in den Nadelkanal 23 hinein eingezogen. Das heißt, der in Längsrichtung z verlaufende Abstand des Hakens 4 von dem Nadelkanal 23 ist in dieser Position am kleinsten. Die neue Halbmasche 12' liegt in dieser Position noch im Hakeninnenraum 5. Von der Einzugsposition 32 ausgehend macht die Schiebernadel 1 eine Austriebsbewegung 33 in Längsrichtung z aus dem Nadelkanal 23 heraus. Während der Austriebsbewegung 33 wird der Schieber 10 derart relativ zum Nadelkörper 2 bewegt, dass der Hakeninnenraum 5 geöffnet wird. Die Schiebernadel 1 setzt ihre Austriebsbewegung 33 fort, bis sie wieder ihre Austriebsposition 30 erreicht hat. Währenddessen gleitet die neue Halbmasche 12' aus dem geöffneten Hakeninnenraum 5 heraus auf den Nadelschaft 3. Das zuvor bereits beschriebene Maschenbildungsverfahren beginnt an dieser Stelle von vorne. Auf diese Weise kann eine Masche nach der anderen gebildet werden, um eine Maschenware zu erzeugen.

Die Figur 3 zeigt eine vergrößerte Ansicht des vorderen Endes der Schiebernadel 1 aus Figur 1 mit dem Haken 4 und dem Arbeitsbereich 11 des Schiebers 10. Der Schieber 10 ist teilweise von der Schaftwand 9 verdeckt. Seine verdeckten Konturen sind zur Verdeutlichung in gestrichelten Linien eingezeichnet. Der Hakeninnenraum 5 der Schiebernadel 1 ist geschlossen dargestellt. Das heißt, dass der Arbeitsbereich 11 des Schiebers 10 derart relativ zum Nadelkörper 2 positioniert ist, dass er die Öffnung des Hakeninnenraums 5 vollständig überdeckt. An den Haken 4 schließt sich in Längsrichtung z eine schräg ansteigende Nadelbrust 17 an. Die Nadelbrust 17 ist dabei die Fläche, die den Nadelkörper 2 in Höhenrichtung y nach oben begrenzt. Der schräg ansteigende Verlauf der Nadelbrust 17 gewährleistet eine kontinuierliche, langsame und damit schonende Aufweitung einer Halbmasche 12, wenn diese aus dem Hakeninnenraum 5 heraus auf den Nadelschaft 3 gleitet. An ihrem Nadelrücken 18, der den Nadelkörper 2 in Höhenrichtung y nach unten begrenzt, weist der Nadelkörper 2 eine Kehle 19 auf. Die Kehle 19 ist eine Vertiefung im Nadelrücken 18, die die Höhe des Nadelkörpers 2 in Höhenrichtung y reduziert. Die Kehle 19 überlappt in Längsrichtung z mit dem Arbeitsbereich 11 des Schiebers und dem schräg ansteigenden Abschnitt der Nadelbrust 17. Mit der Kehle 19 wird eine zu starke Aufweitung einer Halbmasche 12 im Strickbetrieb verhindert. Der schräg ansteigende Abschnitt der Nadelbrust 17 endet in einer Erhebung 15 des Nadelkörpers 2, die den Schieber 10 in Höhenrichtung y überragt. Die Erhebung 15 überdeckt die Spitze des Schiebers 10, wenn dieser eingezogen ist.

In Fig. 4 ist der Schnitt A-A durch die Schiebernadel 1 aus Figur 3 gezeigt. Im Schnitt ist die Nut 6 im Nadelkörper 2 zu sehen, in welcher der Schieber 10 an dieser Stelle geführt ist. Die Nut 6 ist in Breitenrichtung x beidseitig durch jeweils eine Schaftwand 9 begrenzt. Beide Schaftwände 9 weisen die zuvor bereits beschriebene Erhebung 15 auf. Die Erhebung 15 überragt den Schieber 10 in Höhenrichtung y um die Erhebungshöhe 25, die dem in Höhenrichtung y weisenden Abstand zwischen der Oberseite der Erhebung und der Oberseite des Schiebers 10 entspricht. Die Erhebungshöhe 25 ist größer als Null, wenn die Erhebung 15 den Schieber 10 in Höhenrichtung y überragt. Im Strickbetrieb kann eine Halbmasche 12 wie dargestellt über die Erhebung 15 hinweggleiten ohne dabei mit dem Schieber 10 in Kontakt zu kommen. Das ist insbesondere bei geöffnetem Hakeninnenraum 5 vorteilhaft, weil so verhindert werden kann, dass die Halbmasche 12 die Spitze des Schiebers 10 berührt und gegebenenfalls von der Spitze beschädigt wird.

Wie in Fig. 3 weiter zu sehen ist, schließt sich an die Erhebung 15 eine Ausnehmung 14 im Nadelkörper 2 an. Fig. 5 zeigt den Schnitt B-B im Bereich dieser Ausnehmung 14. Der Schieber 10 schließt in Höhenrichtung y bündig mit der Ausnehmung 14 in den Schaftwänden 9 des Nadelkörpers 2 ab. Dadurch liegt die Halbmasche 12 auf dem Schieber 10 auf, wenn sie sich im Bereich der Ausnehmung 14 befindet. Die Halbmasche 13 übt dabei eine Kraft 13 auf den Schieber 10 aus, die den Schieber 10 verstärkt an den Nutgrund 8 der Nut 6 andrückt. So wird vermieden, dass sich im Betrieb ein Spalt zwischen dem Nutgrund 8 und dem Schieber 10 bilden kann, in den Schmutz und Flusen eindringen könnten.

In Längsrichtung z von dem Haken wegweisend schließt sich bei der in Fig. 3 gezeigten Schiebernadel 1 ein Führungssteg 16 an die Ausnehmung 14 an. Im Bereich des Führungsstegs 16 ist die Höhe des Nadelschaftes 3 in Höhenrichtung y vergrößert. Dieser Bereich ist daher nicht dazu geeignet, im Strickbetrieb mit einer Halbmasche 12 in Kontakt zu kommen. Die Halbmasche 12 würde dann zu stark geweitet werden. Die Figur 6 zeigt den Schnitt C-C durch die Schiebernadel 1 an der in Fig. 3 eingezeichneten Stelle im Bereich des Führungsstegs 16. Im Gegensatz zu dem Schnitt B-B aus Fig. 5 ist erkennbar, dass die Schaftwände 9 in Höhenrichtung y über den Schieber 10 hervorstehen. Die Enden der Schaftwände 9 sind in Breitenrichtung x seitlich nach innen über die Nut 6 gebogen und verschließen die Nut 6 in Höhenrichtung y zumindest teilweise. In dem Ausführungsbeispiel aus Fig. 6 verbleibt dennoch eine Öffnung 7 der Nut 6, die allerdings so klein ist, dass der Schieber 10 im Bereich des Führungsstegs 16 nicht aus der Nut 6 entnehmbar ist. Der Führungssteg 16 erhöht die Stabilität der Schiebernadel 1 und damit ihre Lebensdauer.

Bei alternativen Ausführungsformen, die nicht dargestellt sind, kann der Führungssteg 16 auch durchgängig ausgebildet sein, so dass die Nut 6 im Bereich des Führungsstegs 16 keine Öffnung 7 mehr aufweist.

Wie in Fig. 3 dargestellt endet die Nut 6 in Längsrichtung z hinter dem Führungssteg 16. Der Schieber 10 liegt in dem sich in Längsrichtung z hinter dem Führungssteg 16 erstreckenden Bereich auf dem Nadelkörper 2 auf, ohne seitlich von Schaftwänden 9 gestützt oder geführt zu werden. In Fig. 7 ist der Schnitt D-D aus Fig. 3 gezeigt, der in dem Bereich in Längsrichtung z hinter dem Führungssteg 16 beziehungsweise hinter der Nut 6 liegt. Der Nadelkörper 2 hat in diesem Bereich einen massiven im Wesentlichen rechteckigen Querschnitt ohne Nut oder Ausnehmungen. Der Schieber 10 liegt auf dem Nadelkörper 2 auf. Im Bereich des Schnitts ist ein verjüngter Bereich des Schiebers 10 geschnitten und durch eine Schraffur gekennzeichnet. Es ist zu sehen, dass der Schieberschaft 22 sich hinter der Schnittebene (nicht schraffierte Teile des Schiebers 10) in Breitenrichtung x auf die Breite des Nadelkörpers 2 verbreitert. Der Schieber 10 und der Nadelkörper 2 können so beide gemeinsam in einem üblichen Nadelkanal 23 einer maschenbildenden Textilmaschine 27 eingesetzt und unabhängig voneinander in Breitenrichtung x durch den Nadelkanal 23 geführt werden. Zur Verdeutlichung ist in Fig. 7 zusätzlich zum Schieber 10 und dem Nadelkörper 2 auch ein üblicher Nadelkanal 23 in einer maschenbildenden Textilmaschine 27 dargestellt. Auf die Darstellung weiterer Maschinenteile der maschenbildenden Textilmaschine 27 wurde verzichtet. Es ist daher nur ein sehr kleiner Ausschnitt der maschenbildenden Textilmaschine 27 dargestellt, was auch durch die Bruchlinie in Fig. 7 angedeutet ist.

Die Figur 8 zeigt eine alternative Ausführungsform der Schiebernadel 1' in einer vergrößerten Ansicht. Die Schiebernadel 1' und die Darstellung entsprechen zu einem großen Teil der Schiebernadel 1, die teilweise in Figur 3 abgebildet ist. Daher wird nachfolgend nur auf die Unterschiede zu der Schiebernadel 1 aus Figur 3 eingegangen. Im Gegensatz zu der Schiebernadel 1 aus Figur 3 hat die Schibernadel 1' aus Figur 8 eine in Höhenrichtung y tiefere Ausnehmung 14 in den Schaftwänden 9 des Nadelkörpers 2.

Die Figur 9 zeigt den Schnitt E-E aus Figur 8. Es ist zu erkennen, dass in der Folge der tieferen Ausnehmung 14 der Schieber 10 die Ausnehmung 14 beziehungsweise den Nadelkörper 2 und seine Schaftwände 9 in Höhenrichtung y im Bereich der Längserstreckung der Ausnehmung 14 überragt. Eine Halbmasche 12, die im Bereich der Längserstreckung der Ausnehmung 14 am Nadelschaft 3 entlanggleitet, liegt dadurch nur auf dem Schieber 10 auf und übt eine in Höhenrichtung y auf den Schieber 10 wirkende Kraft 13 aus.

| Bezugszeichenliste | |
|---|---|
| 1, 1` | Schiebernadel |
| 2 | Nadelkörper |
| 3 | Nadelschaft |
| 4 | Haken |
| 5 | Hakeninnenraum |
| 6 | Nut |
| 7 | Öffnung der Nut (6) |
| 8 | Nutgrund |
| 9 | Schaftwand |
| 10 | Schieber |
| 11 | Arbeitsbereich |
| 12, 12' | Halbmasche |
| 13 | Kraft |
| 14 | Ausnehmung |
| 15 | Erhebung |
| 16 | Führungssteg |
| 17 | Nadelbrust |
| 18 | Nadelrücken |
| 19 | Kehle |
| 20 | Nadelantriebsfuß |
| 21 | Schieberantriebsfuß |
| 22 | Schieberschaft |
| 23 | Nadelkanal |
| 24 | Garn |
| 25 | Erhebungshöhe |
| 26 | Masche |
| 27 | Maschenbildende Textilmaschine |
| 28 | Pfeil |
| 29 | Einzugsbewegung |
| 30 | Austriebsposition |
| 31 | Zwischenposition |
| 32 | Einzugsposition |
| 33 | Austriebsbewegung |
| x | Breitenrichtung |
| y | Höhenrichtung |
| z | Längsrichtung |

## Patentansprüche

1. Schiebernadel (1) für maschenbildende Textilmaschinen mit
a) einem Nadelkörper (2) mit einem Nadelschaft (3), der sich vorwiegend in einer Längsrichtung (z) erstreckt,
b) einem Haken (4), der sich am vorderen Ende des Nadelkörpers (2) an den Nadelschaft (3) anschließt und einen in einer Höhenrichtung (y) senkrecht zur Längsrichtung (z) nach oben offenen Hakeninnenraum (5) umschließt,
c) einer Nut (6), die eine längliche Vertiefung im Nadelschaft (3) ist, die eine in Höhenrichtung (y) nach oben gerichtete Öffnung (7) aufweist und in Höhenrichtung (y) nach unten durch einen Nutgrund (8) begrenzt ist,
d) einem Schieber (10), der auf dem Nutgrund (8) aufliegend derart in Längsrichtung (z) verschiebbar in der Nut (6) geführt ist, dass er mit seinem in Längsrichtung (z) vorderen Ende den Hakeninnraum (5) in Höhenrichtung (y) verschließen und öffnen kann,
e) wobei der Schieber (10) einen in der Breitenrichtung (x) und der Längsrichtung (z) verlaufenden Arbeitsbereich (11) aufweist, der den Schieber (10) zumindest teilweise in der Höhenrichtung (y) nach oben abgrenzt und der den Transport und Abwurf einer Halbmasche (12) im Strickbetrieb ermöglicht,
f) und wobei zumindest zwei Schaftwände (9) des Nadelkörpers (2) über ihre gesamte Erstreckungslänge in Längsrichtung (z) die Nut (6) in einer Breitenrichtung (x) begrenzen, wobei die Breitenrichtung (x) senkrecht zur Längsrichtung (z) und Höhenrichtung (y) verläuft,
**dadurch gekennzeichnet,**
**dass** der Schieber (10) derart in der Nut (6) geführt ist, dass mit einer Halbmasche (12) im Strickbetrieb eine Kraft (13) auf den Arbeitsbereich (11) des Schiebers (10) ausübbar ist, die in Höhenrichtung (y) nach unten gerichtet ist und zu einer Verstärkung der Andruckkraft des Schiebers (10) auf dem Nutgrund (8) führt,
**und dass** die zumindest zwei Schaftwände (9) eine Ausnehmung (14) aufweisen,
wobei der Arbeitsbereich (11) des Schiebers (10) die Ausnehmung (14) in Höhenrichtung (y) überragt oder in Höhenrichtung (y) bündig mit der Ausnehmung (14) abschließt.

2. Schiebernadel (1) nach dem vorstehenden Anspruch
**dadurch gekennzeichnet, dass**
die zumindest zwei Schaftwände (9) zumindest eine Erhebung (15) aufweisen, die den Arbeitsbereich (11) des Schiebers in Höhenrichtung (y) überragt und zwischen der Ausnehmung (14) und dem Haken (4) angeordnet ist.

3. Schiebernadel (1) nach einem der vorstehenden Ansprüche
**gekennzeichnet durch**
einen Führungssteg (16), der sich in Längsrichtung (z) von dem Haken (4) wegweisend an die Ausnehmung (14) anschließt, mit zumindest einer der zumindest zwei Schaftwände (9) verbunden ist und die Öffnung (7) der Nut (6) in Höhenrichtung (y) zumindest teilweise verschließt.

4. Schiebernadel (1) nach einem der vorstehenden Ansprüche
**dadurch gekennzeichnet,**
a) **dass** der Nadelkörper (2) an seinem vom Haken (4) wegweisenden hinteren Ende des Nadelschaftes (3) einen Nadelantriebsfuß (20) aufweist, der die umliegenden Bereiche des Nadelschaftes (3) in Höhenrichtung (y) überragt,
b) **und dass** der Schieber (10) an seinem vom Arbeitsbereich (11) wegweisenden hinteren Ende einen Schieberantriebsfuß (21) aufweist, der die umliegenden Bereiche des Schiebers (10) in Höhenrichtung (y) überragt,
c) wobei der Nadelantriebsfuß (20) und der Schieberantriebsfuß (21) dazu geeignet sind Antriebskräfte einer maschenbildenden Textilmaschine zum Antrieb der Schiebernadel (1) aufzunehmen.

5. Schiebernadel (1) nach einem der vorstehenden Ansprüche
**dadurch gekennzeichnet,**
**dass** der Schieber (10) einen sich in Längsrichtung (z) an seinen Arbeitsbereich (11) anschließenden Schieberschaft (22) aufweist, der in Breitenrichtung (x) die gleiche Breite aufweist wie der Nadelschaft (3),
**und dass** der Arbeitsbereich (11) des Schiebers (10) in Breitenrichtung (x) derart gegenüber der Breite des Schieberschafts (22) verjüngt ist, dass er in die Nut (6) des Nadelkörpers (2) einsetzbar ist.

6. Maschenbildende Textilmaschine (27) mit einer Schiebernadel (1) gemäß einem der Ansprüche 1 bis 5,
**dadurch gekennzeichnet, dass**
der Nadelkörper (2) und der Schieber (10) gemeinsam in einem Nadelkanal (23) der maschenbildenden Textilmaschine in Längsrichtung (z) verschiebbar geführt sind, wobei der Nadelkörper (2) und der Schieber (10) auch relativ zueinander in Längsrichtung (z) verschiebbar sind.

7. Maschenbildende Textilmaschine (27) nach dem vorstehenden Anspruch
**dadurch gekennzeichnet, dass**
die Schiebernadel (1) in eine nutartige Vertiefung eines Schloßteils eingreift, wobei das Schloßteil dazu geeignet ist, eine in Längsrichtung (z) wirkende Antriebskraft auf die Schiebernadel (1) zu übertragen.

8. Maschenbildende Textilmaschine (27) nach dem vorstehenden Anspruch
**dadurch gekennzeichnet, dass**
der Schieber (10) in eine nutartige Vertiefung eines Schloßteils eingreift, wobei das Schloßteil dazu geeignet ist, eine in Längsrichtung (z) wirkende Antriebskraft auf den Schieber (10) zu übertragen.

9. Verfahren zur Maschenbildung mit einer Schiebernadel (1) gemäß einem der Ansprüche 1 bis 5 mit den folgenden Verfahrensschritten in genannter Reihenfolge:
a) im Hakeninnenraum (5) wird mit einem Garn (24) eine Halbmasche (12) gebildet,
b) die gebildete Halbmasche (12) gleitet in Längsrichtung (z) von dem Haken (4) wegweisend den Nadelschaft (3) entlang aus dem Hakeninnenraum (5) heraus **dadurch gekennzeichnet, dass**
c) mit der Halbmasche (12) eine Kraft (13) auf den Arbeitsbereich (11) des Schiebers (10) ausgeübt wird, die in Höhenrichtung (y) nach unten gerichtet ist und die Andruckkraft des Schiebers (10) auf dem Nutgrund (8) verstärkt.

10. Verfahren nach dem vorstehenden Anspruch
**dadurch gekennzeichnet, dass**
die Kraft (13) auf den Arbeitsbereich (11) ausgeübt wird, während der Hakeninnenraum (5) in Höhenrichtung (y) vollständig geöffnet ist.

11. Verfahren nach einem der vorstehenden Ansprüche 9 bis 10
**dadurch gekennzeichnet, dass**
das Garn (24) erneut in den Hakeninnenraum (5) eingelegt wird, während die zuvor gebildete Halbmasche (12) die Kraft (13) auf den Arbeitsbereich (11) ausübt.

## Claims

1. Compound needle (1) for stitch-forming textile machines comprising
a) a needle body (2) with a needle shank (3), that extends predominantly in a longitudinal direction (z),
b) a hook (4), which adjoins the needle shank (3) at the front end of the needle body (2) and encloses an upwardly open hook inner space (5) in a vertical direction (y) perpendicular to the longitudinal direction (z),
c) a slot (6) which is an elongate recess in the needle shank (3) which has an upwardly directed opening (7) in the vertical direction (y) and is delimited downwards in the vertical direction (y) by a slot base (8),
d) a slider (10) that is guided displaceably in the slot (6) resting on the slot base (8) in such a manner in the longitudinal direction (z) that it can close and open the hook inner space (5) in the vertical direction (y) with its front end in the longitudinal direction (z),
e) wherein the slider (10) has a working area (11) running in the width direction (x) and the longitudinal direction (z) which at least partially delimits the slider (10) upwards in the vertical direction (y) and enables a half-stitch (12) to be transported and pressed off during knitting operation,
f) and wherein at least two shank walls (9) of the needle body (2) over their entire length of extension in the longitudinal direction (z) delimit the slot (6) in a width direction (x), wherein the width direction (x) runs perpendicular to the longitudinal direction (z) and vertical direction (y)
**characterized in**
**that** the slider (10) is guided in the slot (6) in such a manner that with a half-stitch (12) in knitting operation a force (13) can be applied onto the working area (11) of the slider (10) which is downwardly directed in the vertical direction (y) and results in a strengthening of the pressing force of the slider (10) on the slot base (8),
**and that** the at least two shank walls (9) have a recess (14) , wherein the working area (11) of the slider (10) projects beyond the recess (14) in the vertical direction (y) or terminates flush with the recess (14) in the vertical direction (y).

2. Compound needle (1) according to the preceding claim,
**characterized in that**
the at least two shank walls (9) have at least one elevation (15) which projects beyond the working area (11) of the slider in the vertical direction (y) and is arranged between the recess (14) and the hook (4).

3. Compound needle (1) according to one of the preceding claims
**characterized by**
a guide web (16) which adjoins the recess (14) pointing away from the hook (4) in the longitudinal direction (z), which is connected to at least one of the at least two shank walls (9) and at least partially closes the opening (7) of the slot (6) in the vertical direction (y).

4. Compound needle (1) according to one of the preceding claims
**characterized in**
a) **that** the needle body (2) has a needle drive butt (20) at its rear end of the needle shank (3) pointing away from the hook (4) which projects beyond the surrounding areas of the needle shank (3) in the vertical direction (y) ,
b) **and that** the slider (10) has a slider drive butt (21) at its rear end pointing away from the working area (11) which projects beyond the surrounding areas of the slider (10) in the vertical direction (y),
c) wherein the needle drive butt (20) and the slider drive butt (21) are suitable for receiving drive forces of a stitch-forming textile machine to drive the slider needle (1).

5. Compound needle (1) according to one of the preceding claims
**characterized in**
**that** the slider (10) has a slider shank (22) adjoining its working area (11) in the longitudinal direction (z) which has the same width as the needle shank (3) in the width direction (x)
**and that** the working area (11) of the slider (10) is tapered in the width direction (x) in such a manner with respect to the width of the slider shank (22) that it can be inserted into the slot (6) of the needle body (2).

6. Stitch-forming textile machine (27) with a compound needle (1) according to one of Claims 1 to 5,
**characterized in that**
the needle body (2) and the slider (10) are guided jointly displaceably in a needle trick (23) of the stitch-forming textile machine in the longitudinal direction (z), wherein the needle body (2) and the slider (10) are also displaceable relative to one another in the longitudinal direction (z).

7. Stitch-forming textile machine (27) according to the preceding claim,
**characterized in that**
the compound needle (1) engages in a slot-like recess of a cam, wherein the cam is suitable for transferring a drive force acting in the longitudinal direction (z) onto the compound needle (1).

8. Stitch-forming textile machine (27) according to the preceding claim
**characterized in that**
the compound needle (1) engages in a slot-like recess of a cam, wherein the cam is suitable for transferring a drive force acting in the longitudinal direction (z) onto the slider (10).

9. Method for stitch formation using a compound needle (1) according to one of Claims 1 to 5 with the following process steps in the said sequence:
a) a half-stitch (12) is formed in the hook inner space (5) with a yarn (24),
b) the half-stitch (12) formed slides in the longitudinal direction (z) pointing away from the hook (4) along the needle shank (3) out from the hook inner space (5)
**characterized in that**
c) with the half-stitch (12) a force (13) is applied to the working area (11) of the slider (10) which is directed downwards in the vertical direction (y) and strengthens the pressing force of the slider (10) on the slot base (8).

10. Method according to the preceding claim
**characterized in that**
the force (13) is applied to the working area (11) whilst the hook inner space (5) is completely open in the vertical direction (y).

11. Method according to one of the preceding Claims 9 to 10
**characterized in that**
the yarn (24) is again inserted into the hook inner space (5) whilst the previously formed half-stitch (12) applies the force (13) to the working area (11).

## Revendications

1. Aiguille à coulisse (1) pour machines textiles formant des mailles avec
a) un corps d'aiguille (2) avec une tige d'aiguille (3) qui s'étend principalement dans une direction longitudinale (z),
b) un crochet (4) qui se raccorde à l'extrémité avant du corps d'aiguille (2) à la tige d'aiguille (3) et entoure un espace intérieur de crochet (5) ouvert vers le haut dans une direction de hauteur (y) perpendiculaire à la direction longitudinale (z),
c) une rainure (6) qui est un creux allongé dans la tige d'aiguille (3), qui présente une ouverture (7) orientée vers le haut dans la direction de hauteur (y) et qui est limitée vers le bas dans la direction de hauteur (y) par un fond de rainure (8),
d) une coulisse (10) qui, reposant sur le fond de rainure (8), est guidée dans la rainure (6) de manière à pouvoir être déplacé dans la direction longitudinale (z) de telle sorte qu'elle puisse fermer et ouvrir l'espace intérieur de crochet (5) dans la direction de hauteur (y) avec son extrémité avant dans la direction longitudinale (z),
e) la coulisse (10) présentant une zone de travail (11) s'étendant dans la direction de largeur (x) et dans la direction longitudinale (z), qui délimite la coulisse (10) au moins partiellement vers le haut dans la direction de hauteur (y) et qui permet le transport et l'éjection d'une demi-maille (12) en mode de tricotage,
f) et au moins deux parois de tige (9) du corps d'aiguille (2) délimitant la rainure (6) dans une direction de largeur (x) sur toute leur longueur d'extension dans la direction longitudinale (z), la direction de largeur (x) étant perpendiculaire à la direction longitudinale (z) et à la direction de hauteur (y),
**caractérisée**
**en ce que** la coulisse (10) est guidée dans la rainure (6) de telle sorte qu'avec une demi-maille (12) en mode de tricotage, une force (13) peut être exercée sur la zone de travail (11) de la coulisse (10), qui est dirigée vers le bas dans la direction de hauteur (y) et conduit à un renforcement de la force de pression de la coulisse (10) sur le fond de rainure (8),
et **en ce que** les au moins deux parois de tige (9) présentent un évidement (14), la zone de travail (11) de la coulisse (10) dépassant l'évidement (14) dans la direction de hauteur (y) ou se terminant à fleur de l'évidement (14) dans la direction de hauteur (y).

2. Aiguille à coulisse (1) selon la revendication précédente
**caractérisée en ce que**
les au moins deux parois de tige (9) présentent au moins une élévation (15) qui dépasse la zone de travail (11) de la coulisse dans la direction de hauteur (y) et qui est agencée entre l'évidement (14) et le crochet (4).

3. Aiguille à coulisse (1) selon l'une quelconque des revendications précédentes
**caractérisée par**
une nervure de guidage (16) qui se raccorde à l'évidement (14) en s'éloignant du crochet (4) dans la direction longitudinale (z), qui est reliée à au moins l'une des au moins deux parois de tige (9) et qui ferme au moins partiellement l'ouverture (7) de la rainure (6) dans la direction de hauteur (y).

4. Aiguille à coulisse (1) selon l'une quelconque des revendications précédentes
**caractérisée**
a) **en ce que** le corps d'aiguille (2) présente, à son extrémité arrière de la tige d'aiguille (3) opposée au crochet (4), un pied d'entraînement d'aiguille (20) qui dépasse les zones environnantes de la tige d'aiguille (3) dans la direction de hauteur (y),
b) et **en ce que** la coulisse (10) présente, à son extrémité arrière opposée à la zone de travail (11), un pied d'entraînement de coulisse (21) qui dépasse les zones environnantes de la coulisse (10) dans la direction de hauteur (y),
c) le pied d'entraînement d'aiguille (20) et le pied d'entraînement de coulisse (21) étant adaptés pour recevoir des forces d'entraînement d'une machine textile formant des mailles pour entraîner l'aiguille à coulisse (1).

5. Aiguille à coulisse (1) selon l'une quelconque des revendications précédentes
**caractérisée**
**en ce que** la coulisse (10) présente une tige de coulisse (22) se raccordant à sa zone de travail (11) dans la direction longitudinale (z), qui présente la même largeur que la tige d'aiguille (3) dans la direction de largeur (x),
et **en ce que** la zone de travail (11) de la coulisse (10) est rétrécie dans la direction de largeur (x) par rapport à la largeur de la tige de coulisse (22) de telle sorte qu'elle peut être insérée dans la rainure (6) du corps d'aiguille (2).

6. Machine textile formant des mailles (27) avec une aiguille à coulisse (1) selon l'une quelconque des revendications 1 à 5,
**caractérisée en ce que**
le corps d'aiguille (2) et la coulisse (10) sont guidés ensemble dans un canal d'aiguille (23) de la machine textile formant des mailles de manière à pouvoir être déplacés dans la direction longitudinale (z), le corps d'aiguille (2) et la coulisse (10) pouvant également être déplacés l'un par rapport à l'autre dans la direction longitudinale (z).

7. Machine textile formant des mailles (27) selon la revendication précédente
**caractérisée en ce que**
l'aiguille à coulisse (1) s'engage dans une cavité de type rainure d'une pièce de serrure, la pièce de serrure étant adaptée pour transmettre une force d'entraînement agissant dans la direction longitudinale (z) à l'aiguille à coulisse (1).

8. Machine textile formant des mailles (27) selon la revendication précédente
**caractérisée en ce que**
la coulisse (10) s'engage dans une cavité de type rainure d'une pièce de serrure, la pièce de serrure étant adaptée pour transmettre une force d'entraînement agissant dans la direction longitudinale (z) à la coulisse (10).

9. Procédé de formation de mailles avec une aiguille à coulisse (1) selon l'une quelconque des revendications 1 à 5, avec les étapes de procédé suivantes dans l'ordre indiqué :
a) une demi-maille (12) est formée dans l'espace intérieur de crochet (5) avec un fil (24),
b) la demi-maille (12) formée glisse hors de l'espace intérieur de crochet (5) dans la direction longitudinale (z) en s'éloignant du crochet (4) le long de la tige d'aiguille (3)
**caractérisée en ce que**
c) avec la demi-maille (12), une force (13) est exercée sur la zone de travail (11) de la coulisse (10), qui est dirigée vers le bas dans la direction de hauteur (y) et renforce la force de pression de la coulisse (10) sur le fond de rainure (8).

10. Procédé selon la revendication précédente
**caractérisée en ce que**
la force (13) est exercée sur la zone de travail (11) alors que l'espace intérieur de crochet (5) est complètement ouvert dans la direction de hauteur (y).

11. Procédé selon l'une quelconque des revendications 9 à 10 précédentes
**caractérisée en ce que**
le fil (24) est à nouveau inséré dans l'espace intérieur de crochet (5) tandis que la demi-maille (12) précédemment formée exerce la force (13) sur la zone de travail (11).
